# EUROPÄISCHE PATENTSCHRIFT

(11) **EP 0 432 412 B1**
(45) Veröffentlichungstag und Bekanntmachung des Hinweises auf die Patenterteilung: **21.12.1994**
(21) Anmeldenummer: 90119794.7
(22) Anmeldetag: 16.10.1990
(51) Int. Cl.: B65H 31/32

(54) **Bogenausleger für eine Bogendruckmaschine**
Sheet delivery apparatus for a sheet printing machine
Dispositif de sortie de feuilles pour une machine à imprimer des feuilles

(30) Priorität: 15.11.1989 DE 3937944
(43) Veröffentlichungstag der Anmeldung: 19.06.1991
(73) Patentinhaber: Heidelberger Druckmaschinen Aktiengesellschaft, D-69019 Heidelberg (DE)
(72) Erfinder: Henn, Manfred, W-6900 Heidelberg (DE)
(74) Vertreter: Stoltenberg, Heinz-Herbert Baldo

(56) Entgegenhaltungen:
- US-A- 2 631 038
- US-A- 3 966 196

## Beschreibung

Die Erfindung bezieht sich auf einen Bogenausleger für eine Bogendruckmaschine, bei dem wegklappbare Stapelanschläge und kurzzeitig einschiebbare Fangfinger nach dem Oberbegriff des Patentanspruches 1 vorgesehen sind.

Bekannt ist ein solcher Bogenausleger durch die DE-PS 23 01 840. Die Ausbildungsmerkmale dieser bekannten Anordnung ermöglichen einerseits die Entnahme eines Probebogens und andererseits den Einschub einer Hilfsstapeleinrichtung, zum Beispiel eines Stapelrechens oder dergleichen, um im Non-Stop-Betrieb den Bogenstapel im Bogenausleger wechseln zu können. Bei dem bekannten Bogenausleger werden die Bogen aus der Bogendruckmaschine durch endlos umlaufende Kettenförderer mit der Bogenvorderkante gegen die wegklappbar angeordneten Stapelanschläge transportiert und auf den Bogenstapel abgelegt. Zur Entnahme von Probebogen und zur Bildung eines Hilfsstapels im Non-Stop-Betrieb dienen die kurzzeitig von der Bogenvorderkante her bis über den Bogenstapel einschiebbaren Fangfinger, die an dem einen Arm eines Winkelhebels angeordnet sind, dessen anderer Arm über ein federndes Verbindungsglied mit einem Schwenkarm verbunden ist, der auf der mittels eines Handhebels schwenkbaren Schwenkwelle für die Stapelanschläge sitzt, so daß die Bewegung der Fangfinger und der Stapelanschläge in der erforderlichen Abhängigkeit voneinander erfolgen kann. Ein Parallelführungsgestänge wandelt die Drehbewegung der Schwenkwelle in eine Einschubbewegung um, bei der die Fangfinger zwar ihre horizontale Lage beibehalten, sich jedoch auf einer Bogenbahn bewegen, wodurch die Betriebssicherheit beeinträchtigt wird. Bei eingeschobenen Fangfingern und demgegenüber mit Verzögerung weggeklappten

Der Erfindung liegt die Aufgabe zugrunde, einen Bogenausleger der eingangs genannten Gattung in der Weise weiterzubilden, daß unter Weiterer Verbesserung der Betriebssicherheit bei der Probebogenentnahme bzw. beim Stapelwechsel exaktere Bewegungsabläufe mit höheren Bewegungsgeschwindigkeiten erreicht werden und eine Bewegung von Fangfingern und Stapelanschlägen in unterschiedlichen Betriebsmodi möglich ist.

Stapelanschlägen kann entweder ein Probebogen vom Stapel entnommen oder eine Hilfsvorrichtung zur Bildung eines Hilfsstapels für den Stapelwechsel im Non-Stop-Betrieb eingeschoben werden.

Bei einer besonderen Ausbildung dieser bekannten Vorrichtung erfolgt die Bewegung der Fangfinger motorisch mittels eines Pneumatikzylinders, dessen Bewegung jedoch durch den die Schwenkwelle für die Stapelanschläge bedienenden Handhebel über ein Schaltelement gesteuert wird, um auf diese Weise wieder die gegenseitige Abhängigkeit der Bewegungen der Stapelanschläge und der Fangfinger zu erreichen.

Aus der DE-PS 17 61 449 ist ein Bogenausleger mit einer Fangvorrichtung für die Bogenvorderkante bekannt, bei dem die Fangfinger über Winkelgetriebe um horizontale Achsen schwenkbar sind, so daß zwar eine Hebelführung für die Sicherung der möglichst gradlinigen Fangfingerbewegung parallel zur Ebene der ankommenden Bogen entfällt, aber bei dieser ebenfalls mittels eines Handhebels bedienbaren Vorrichtung beginnt die Klappbewegung der Stapelanschläge gleichzeitig mit der Schwenkbewegung der Fangfinger, so daß vor allem bei schnellaufenden Maschinen eine erhebliche Gefahr für das Durchrutschen von Bogen bei der Umschaltung besteht.

US-A-3,966,196 offenbart eine Vorrichtung zur Bogenauslage. Bei dieser Vorrichtung aus dem Stand der Technik ist die Bewegung von Tragfingern in den Stapelbereich an eine vom Stapel weggerichtete Abschwenkbewegung der Stapelanschläge gekoppelt. Während der Einfahrbewegung der Tragfinger in den Stapelbereich werden die Tragfinger abgesenkt. Durch die Kopplung der Bewegung von Stapelanschlägen und Fangfingern ist eine Probebogenentnahme realisierbar. Beim Stapelwechsel hingegen kann es durch das Wegklappen der Stapelanschläge zu Schwierigkeiten beim Aufbau einer korrekten Hilfsstapelvorderkante kommen. Dies ist umso gravierender, als diese nicht korrekt ausgerichteten Druckexemplare auf einer neuen, von unten heranfahrbaren Palette abgelegt werden. Die kontinuierliche Auslage der Druckexemplare erfolgt somit auf die Oberseite nicht korrekt ausgerichteter Exemplare, die dann in ihrer Lage nicht mehr korrigierbar sind. Überstehende Kanten sind beim Transport innerhalb einer Druckerei leicht abzuknicken, reißen ein oder werden verschmutzt, so daß sie von Kunden nicht mehr abgenommen werden und der Makulatur zuzurechnen sind, obwohl die Druckqualität einwandfrei ist.

Diese Aufgabe wird erfindungsgemäß durch Ausbildungsmerkmale nach dem Kennzeichen des Patentanspruches 1 gelöst.

Die Verwendung motorischer Antriebe getrennt für die Stapelanschläge und für die Bewegung der Fangfinger ermöglicht den Einsatz einfacher Schaltelemente zur zwangsläufig abhängigen Steuerung der Bewegungen voneinander und zur einzelnen Steuerung beider Bewegungsvorgänge. Ermöglicht wird dadurch aber vor allem auch, daß die motorischen Antriebe je auf einer der beiden Maschinenseiten des Auslegers angeordnet werden können, und zwar auf der Außenseite des Maschinengestells, wodurch die Unterbringung in dem bei Maschinen moderner Bauart sehr engen Innenraum des Bogenauslegers zwischen den seitlichen Gestellwandungen entfällt. Die motorischen Antriebe wirken je unmittelbar auf eine Welle ein, deren Winkelbewegung mittels übertragungsglieder im gewünschten Umfange übersetzt und im Falle der Fangfinger in eine lineare Schubbewegung umgewandelt wird, so daß die Fangfinger bei ihrer Bewegung exakt parallel zur Ebene der Bogen im Bogenstapel geführt werden können. Dabei ist es von Vorteil, daß bereits geringe Winkelbewegungen der Antriebswellen durch geeignete Übersetzung mittels der Übertragungsglieder in relativ große Stellbewegungen übersetzt werden können. Durch die Lagerung der beiden Antriebswellen koaxial zueinander wird die Zahl der Bauteile trotz Anordnung der motorischen Antriebe auf getrennten Seiten außerhalb des Maschinengestells reduziert und die Unterbringung der Bauteile auf engstem Raum begünstigt. Für die motorischen Antriebe sind Pneumatikzylinder besonders geeignet, weil sie an das vorhandene Energiesystem anschließbar sind.

Auf der Zeichnung ist ein Ausführungsbeispiel in erfindungsgemäßer Ausbildung schematisch dargestellt.

Es zeigen:
- Figur 1: eine Draufsicht auf die Fangfinger und auf die Stapelanschläge für die Bogenvorderkante mit den zugehörigen Antrieben, wobei die Fangfinger in der eingeschobenen Position gezeichnet sind,
- Figur 1a: eine Draufsicht auf ein Schalttableau,
- Figur 2: eine Seitenansicht des Antriebes für die Fangfinger und
- Figur 3: eine Seitenansicht des Antriebes für die Stapelanschläge.

In der Zeichnung sind mit 1 und 2 die beiden Seitenwände des Gestells des Bogenauslegers einer Bogendruckmaschine dargestellt. In dem Bogenausleger werden die aus der Bogendruckmaschine ankommenden Bogen bis über einen Bogenstapel 3 transportiert und auf diesen Bogenstapel abgelegt. Die ankommenden Bogen werden mit der Bogenvorderkante bis gegen Stapelanschläge 4 transportiert, von denen mehrere nebeneinander angeordnet sind. Die Stapelanschläge 4 sind an einer querverlaufend angeordneten Schwenkwelle 5 befestigt, die in den Seitenwänden 1 und 2 des Gestells drehbar gelagert ist, so daß die Stapelanschläge 4 durch eine Drehbewegung der Schwenkwelle 5 weggeklappt und wieder angeklappt werden können. Die Schwenkwelle 5 ist auf der einen Maschinenseite bis auf die Außenseite der Seitenwand 2 geführt. Das Ende der Schwenkwelle 5 ist durch Übertragungsglieder 6 mit einer Antriebswelle 7 verbunden, deren motorischer Antrieb aus einem Pneumatikzylinder 8 besteht, und mit dieser eine gegenüber der Wellenachse exzentrische Verbindung aufweist. Zwischen der Antriebswelle 7 und dem Pneumatikzylinder 8 ist außerdem ein exzentrisch angeordneter Stangenkopf 9 wirksam, durch den intermittierend eine Gradstoßbewegung auf die Stapelanschläge 4 übertragen wird. Der beidseitig wirksame Pneumatikzylinder 8 ermöglicht das Wegklappen der Stapelanschläge 4 und das Wiederanklappen dieser Stapelanschläge.

Zum Zwecke der Entnahme eines oder mehrerer Probebogen vom Bogenstapel 3 oder zur Bildung eines Hilfsstapels beim Stapelwechsel im Non-Stop-Betrieb der Maschine sind Fangfinger 10 an einem sich über die Stapelbreite erstreckenden Träger 11 befestigt, der auf parallel zur Bogenebene im Bogenstapel 3 ausgerichteten Führungen 12 vor- und zurückbeweglich geführt ist, so daß die Fangfinger 10 bei ihrer Bewegung eine exakt definierte Linearbewegung ausführen. Der Antrieb für die Fangfinger erfolgt ebenfalls über eine Antriebswelle 13, die durch Gelenkhebel 14 mit dem Träger 11 gelenkig verbunden und koaxial zu der Antriebswelle 7 für die Stapelanschläge gelagert ist. Die koaxiale Lagerung wird dadurch ermöglicht, daß das eine Ende der Antriebswelle 13, unmittelbar angrenzend an die eine Seitenwand 2 des Gestells, in einem an der Stirnseite der Antriebswelle 7 ausgebildeten Lager 15 drehbar gelagert ist, während das andere Ende der Antriebswelle 13 eine Lagerung 16 in der gegenüberliegenden Seitenwand 1 aufweist. Das aus dieser Seitenwand 1 herausgeführte Ende der Antriebswelle 13 ist auf dieser Maschinenseite mittels Übertragungsglieder 17 mit einem Pneumatikzylinder 18 für den motorischen Antrieb der Antriebswelle 13 verbunden. Das Übertragungsglied 17 ist als Doppelhebel ausgebildet, dessen einer Arm mit dem Pneumatikzylinder und dessen anderer Arm mit dem Gelenkhebel 14 gelenkig verbunden ist. Jeder der beiden Pneumatikzylinder 8 und 18 ist beispielsweise über Schalter 20 und 21 auf einem Schalttableau 19 für sich betätigbar. Beide Pneumatikzylinder 8 und 18 können aber auch in gegenseitiger Abhängigkeit voneinander über einen Schalter 22 betätigt werden, so daß die Fangfinger 10 erst über den Stapel eingeschoben werden, bevor die Stapelanschläge 4 weggeklappt werden, um sodann einen oder mehrere Probebogen vom Stapel 3 zu entnehmen. Andererseits ermöglicht die einzelne Betätigung der Pneumatikzylinder 8 und 18, daß zum Beispiel beim Stapelwechsel im Non-Stop-Betrieb zunächst die Fangfinger 10 eingeschoben werden und danach erst das Einbringen der Hilfsstapeleinrichtung, zum Beispiel eines Rechens, eines Hilfsstapeltisches oder dergleichen erfolgt, bevor anschließend die Stapelanschläge 4 für den Wechsel des Stapels 3 weggeklappt werden. Umgekehrt können dann zunächst die Stapelanschläge 4 wieder zurückgeklappt werden, bevor der Hilfsstapel aufgelöst und die Fangfinger zurückgezogen werden. Darin liegt eine wesentliche Verbesserung der Handhabung und der Betriebssicherheit. Aus der Zeichnung wird deutlich, daß die raumgreifenden Bauteile zur Betätigung der Stapelanschläge 4 und der Fangfinger 10 außerhalb der Seitenwände 1 und 2 des Gestells des Bogenauslegers angeordnet sind. Die Übertragung der motorischen Antriebskräfte auf Antriebswellen 7 und 13 ermöglicht mit relativ geringen, motorisch bewirkten Winkelverdrehungen der Antriebswellen 7 und 13 große Verstellwege für die Schwenkbewegung der Stapelanschläge 4 und für die Linearbewegung der Fangfinger 10.

### Teileliste

- 1: Seitenwand
- 2: Seitenwand
- 3: Bogenstapel
- 4: Stapelanschläge
- 5: Schwenkwelle
- 6: Übertragungsglied
- 7: Antriebswelle
- 8: Pneumatikzylinder
- 9: Stangenkopf
- 10: Fangfinger
- 11: Träger
- 12: Führung
- 13: Antriebswelle
- 14: Gelenkhebel
- 15: Lager
- 16: Lagerung
- 17: Übertragungsglied Lager
- 18: Pneumatikzylinder
- 19: Schalttableau
- 20: Schalter
- 21: Schalter
- 22: Schalter

## Patentansprüche

1. Bogenausleger für eine Bogendruckmaschine, bei dem wegklappbare Stapelanschläge (4) für die Bogenvorderkante der mittels Förderglieder aus der Bogendruckmaschine bis über einen Bogenstapel (3) geförderten Bogen und kurzzeitig parallel zur Bogenebene von der Bogenvorderkante her über den Bogenstapel einschiebbare Fangfinger (10) zur Bildung eines Hilfsstapels vorgesehen sind, wobei die Stapelanschläge (4) durch korrespondierende Antriebsglieder um eine parallel zur Bogenebene ausgerichtete Schwenkwelle (5) in Abhängigkeit von der Einschubbewegung bzw. der Rückzugbewegung der Fangfinger (10) wegklappbar bzw. wieder anklappbar sind und quer zur Förderrichtung der Bogen koaxial zueinander gelagerte Antriebswellen (7, 13) antreibbar sind,
**dadurch gekennzeichnet**,
- daß getrennte motorische Antriebe (8, 18) für die Bewegung der Stapelanschläge (4) und für die Bewegung der Fangfinger (10) je auf einer der beiden Maschinenseiten des Auslegers angeordnet sind,
- daß Übertragungsglieder (6, 9) für die Übertragung der Drehbewegung der einen Antriebswelle (7) auf die Schwenkwelle (5) der Stapelanschläge (4) auf der einen Maschinenseite und Übertragungsglieder (14, 17) für die Übertragung der Drehbewegung der anderen Antriebswelle (13) auf geradlinig beweglich geführten Fangfingern (10) auf der anderen Maschinenseite angeordnet sind; und
- daß Schaltelemente für den Antrieb beider Antriebswellen (7, 13) vorgesehen sind, durch die die Antriebswellen (7, 13) sowohl voneinander unabhängig als auch in Abhängigkeit voneinander antreibbar sind.

2. Bogenausleger nach Anspruch 1,
**dadurch gekennzeichnet**,
daß die Antriebswelle (7) für die Bewegung der Schwenkwelle (5) der Stapelanschläge (4) in einer Gestellwand (2) des Bogenauslegers gelagert ist und ein Lager (15) aufweist, in welchem das zugekehrte Ende der andererseits mit einer Lagerung (16) in einer Gestellwand (1) auf der anderen Maschinenseite abgestützten Antriebswelle (13) für die Fangfinger (10) koaxial gelagert ist.

3. Bogenausleger nach Anspruch 2,
**dadurch gekennzeichnet**,
daß das gemeinsame Lager (15) beider Antriebswellen (7,13) unmittelbar neben der Gestellwand (2) angeordnet ist.

4. Bogenausleger nach Anspruch 1,
**dadurch gekennzeichnet**,
daß als motorische Antriebe Pneumatikzylinder (8,18) etwa gleicher Abmessung vorgesehen sind.

5. Bogenausleger nach Anspruch 1,
**dadurch gekennzeichnet**,
daß ein die Fangfinger (10) miteinander verbindender Träger (11) in geraden, parallel zur Ebene des obersten Bogens im Bogenstapel (3) ausgerichteten Führungen (12) beweglich geführt und mit der zugehörigen Antriebswelle (13) durch Gelenkhebel (14) verbunden ist.

## Claims

1. Sheet deliverer for a sheet-fed printing machine, in which there are provided swivellable pile stops (4) for the leading edge of the sheets conveyed by means of conveying members from the sheet-fed printing machine up to above a sheet pile (3) and catch fingers (10) which can be pushed in briefly parallel to the sheet plane from the leading edge of the sheets above the sheet pile in order to form an auxiliary pile, it being possible for the pile stops (4) to be swivelled away or swivelled on again by means of corresponding drive members about a swivel shaft (5) aligned parallel to the sheet plane in dependence on the pushing-in movement or the withdrawal movement of the catch fingers (10) respectively, and drive shafts (7, 13) mounted coaxially relative to each other being drivable transversely to the conveying direction of the sheets, characterised in that
- separate motor drives (8, 18) for the movement of the pile stops (4) and for the movement of the catch fingers (10) are arranged in each case on one of the two sides of the deliverer,
- transmission members (6, 9) for the transmission of the rotary movement of the one drive shaft (7) onto the swivel shaft (5) of the pile stops (4) are arranged on the one side of the machine and transmission members (14, 17) for the transmission of the rotary movement of the other drive shaft (13) onto catch fingers (10), guided with straight linear movement, are arranged on the other side of the machine, and
- switching elements are provided for the drive of the two drive shafts (7, 13), by means of which the drive shafts (7, 13) can be driven both independently of one another and in dependence on one another.

2. Sheet deliverer according to Claim 1, characterised in that the drive shaft (7) for the movement of the swivel shaft (5) of the pile stops (4) is mounted in a frame wall (2) of the sheet deliverer and has a bearing (15), in which the facing end of the drive shaft (13) for the catch fingers (10) is mounted coaxially, said drive shaft being supported at the other end by a bearing (16) in a frame wall (1) on the other side of the machine.

3. Sheet deliverer according to Claim 2, characterised in that the common bearing (15) of the two drive shafts (7, 13) is arranged directly adjacent to the frame wall (2).

4. Sheet deliverer according to Claim 1, characterised in that pneumatic cylinders (8, 18) of approximately equal dimensions are provided as motor drives.

5. Sheet deliverer according to Claim 1, characterised in that a bearer (11), connecting the catch fingers (10) to one another, is guided movably in straight guides (12) aligned parallel to the plane of the top sheet in the sheet pile (3) and is connected to the associated drive shaft (13) by articulated levers (14).

## Revendications

1. Receveur de feuilles d'une machine à imprimer des feuilles, dans lequel des butées (4) de la pile, pouvant être éloignées par rabattement et destinées au bord antérieur des feuilles transportées au moyen d'organes de transport de la machine à imprimer des feuilles jusque sur une pile de feuilles (3), et des doigts d'interception (10), destinés à la formation d'une pile auxiliaire et pouvant être brièvement intercalés par translation parallèlement au plan des feuilles du bord antérieur des feuilles jusqu'au dessus de la pile de feuilles, sont prévus, les butées (4) de la pile pouvant être éloignées par rabattement et rapprochées par relèvement au moyen d'organes correspondants de commande autour d'un arbre rotatif (5) orienté parallèlement au plan des feuilles et en fonction du mouvement d'interposition et du mouvement de retrait des doigts d'interception (10) et des arbres de commande (7, 13) montés coaxialement l'un à l'autre et perpendiculairement à la direction de transport des feuilles pouvant être commandés, caractérisé
- en ce que des commandes motorisées séparées (8, 18) du mouvement des butées (4) de la pile et du mouvement des doigts d'interception (10) sont disposées chacune sur l'un des deux côtés de la machine du receveur,
- en ce que des organes de transmission (6, 9) destinés à transmettre le mouvement de rotation de l'un des arbres de commande (7) à l'arbre rotatif (5) des butées (4) de la pile sont disposés sur l'un des côtés de la machine et des organes de transmission (14, 17) pour la transmission du mouvement de rotation de l'autre arbre de commande (13) à des doigts d'interception (10) guidés de manière qu'ils effectuent des mouvements rectilignes sont disposés sur l'autre côté de la machine ; et
- en ce que des éléments de commutation prévus pour la commande des deux arbres de commande (7, 13) peuvent commander les arbres de commande (7, 13) d'une part indépendamment l'un de l'autre et d'autre part aussi en interdépendance.

2. Receveur de feuilles selon la revendication 1, caractérisé en ce que l'arbre (7) de commande du mouvement de l'arbre rotatif (5) des butées (4) de la pile est monté dans une cloison (2) du bâti du receveur de feuilles et comprend un palier (15) dans lequel l'extrémité adjacente de l'arbre (13) de commande des doigts d'interception (10), qui est supporté par ailleurs au moyen d'un coussinet (16) dans une cloison (1) du bâti de l'autre côté de la machine, est montée coaxialement.

3. Receveur de feuilles selon la revendication 2, caractérisé en ce que le palier commun (15) des deux arbres de commande (7, 13) est disposé immédiatement à côté de la cloison du bâti.

4. Receveur de feuilles selon la revendication 1, caractérisé en ce que les commandes motorisées qui sont prévues sont des cylindres pneumatiques (8, 18) et ont sensiblement les mêmes dimensions.

5. Receveur de feuilles selon la revendication 1, caractérisé en ce qu'un support (11) reliant les doigts d'interception (10) les uns aux autres est guidé mobile dans des guides rectilignes (12) orientés parallèlement au plan de la feuille supérieure de la pile (3) de feuilles et est relié à l'arbre correspondant de commande (13) par une bielle (14).
